# EUROPÄISCHE PATENTSCHRIFT

(11) **EP 1 045 983 B1**
(45) Veröffentlichungstag und Bekanntmachung des Hinweises auf die Patenterteilung: **23.02.2005**
(21) Anmeldenummer: 99969769.1
(22) Anmeldetag: 29.09.1999
(51) Int. Cl.: F02M 61/20, F02M 45/08, F02M 57/02

(54) **KRAFTSTOFFEINSPRITZVENTIL FÜR BRENNKRAFTMASCHINEN**
FUEL INJECTION VALVE FOR INTERNAL COMBUSTION ENGINES
SOUPAPE D'INJECTION DE CARBURANT POUR MOTEURS A COMBUSTION INTERNE

(30) Priorität: 30.09.1998 DE 19844891
(43) Veröffentlichungstag der Anmeldung: 25.10.2000
(73) Patentinhaber: ROBERT BOSCH GMBH, 70442 Stuttgart (DE)
(72) Erfinder: KRONBERGER, Maximilian, A-4400 Steyr (AT); STRAHBERGER, Herbert, A-4210 Gallneukirchen (AT); COMBE, Raphael, 69670 Vaugneray (FR)
(86) Internationale Anmeldenummer: PCT/DE1999/003140
(87) Internationale Veröffentlichungsnummer: WO 2000/019089

(56) Entgegenhaltungen:
- EP-A- 0 844 384
- DE-A- 3 900 763
- US-A- 5 125 580

## Beschreibung

Die Erfindung betrifft eine Kombination aus einem Kraftstoffeinspritzventil und einer Hochdruckpumpe für Brennkraftmaschinen nach dem Oberbegriff des Anspruchs 1.

Eine solche Kombination aus einem Kraftstoffeinspritzventil und einer Hochdruckpumpe ist durch die EP 0 844 384 A bekannt. Bei dieser bekannten Kombination weist das Kraftstoffeinspritzventil ein axial verschiebbares Ventilglied auf, das mit seinem brennraumseitigen Ende einen Durchströmquerschnitt zu wenigstens einer Einspritzöffnung auf- beziehungsweise zusteuert. Das Ventilglied ragt mit seinem brennraumfernen Ende zumindest mittelbar in einen kraftstoffgefüllten Federraum, in dem eine das Ventilglied in Schließrichtung beaufschlagende Ventilfeder eingespannt ist. Die Ventilfeder stützt sich mit ihrem ventilabgewandten Ende an einem Ausweichkolben ab, der während der Zufuhr von unter hohem Druck stehendem Kraftstoff an das Kraftstoffeinspritzventil um einen bestimmten Hubweg in den Federraum hineinverschiebbar ist und der dabei die Vorspannkraft der Ventilfeder erhöht. Zwischen dem Federraum und einem Kraftstoffniederdruckraum ist ein als Drossel ausgebildeter Verbindungskanal vorhanden, wobei der Kraftstoffniederdruckraum einen Ventilhaltekörper des Kraftstoffeinspritzventils umgibt. Die Hochdruckpumpe weist einen Pumpenarbeitsraum auf und zur Steuerung der Hochdruckförderung ist ein elektrisches Steuerventil an der Hochdruckpumpe angeordnet. Infolge der Drossel als Verbindung zwischen dem Federraum und dem Kraftstoffniederdruckraum wird das Abströmen von Kraftstoff aus dem Federraum eingeschränkt, wodurch neben der Erhöhung der Vorspannkraft der Ventilfeder durch die Bewegung des Ausweichkolbens in den Federraum hinein auch eine hydraulische Schließkrafterhöhung auf das Ventilglied bewirkt wird.

### Vorteile der Erfindung

Die erfindungsgemäße Kombination aus einem Kraftstoffeinspritzventil und einer Hochdruckpumpe hat demgegenüber den Vorteil, dass die Führung des Ausweichkolbens verbessert ist und dieser sicher seinen vollen Hub in den Federraum ausführt und somit eine definierte Erhöhung der Vorspannkraft der Ventilfeder erreicht wird.

Dabei ist das Vorsehen einer Drosselentlastungsbohrung des Federraumes in Verbindung mit einem das Volumen des Federraumes verkleinernden Ausweichkolbens im Ausführungsbeispiel an einer sogenannten Pumpe-Duse-Einheit dargestellt, ist jedoch auch an anderen Einspritzsystemen verwendbar, die einen Ausweichkolben am Federraum des Kraftstoffeinspritzventils vorsehen.

Weitere Vorteile und vorteilhafte Ausgestaltungen des Gegenstandes der Erfindung sind der nachfolgenden Beschreibung, der Zeichnung und den Patentansprüchen entnehmbar.

### Zeichnung

Ein Ausführungsbeispiel der erfindungsmäßen Kombination eines Kraftstoffeinspritzventils und einer Hochdruckpumpe ist in der Zeichnung dargestellt und wird im folgenden näher erläutert.

Es zeigt die Figur 1 einen Längsschnitt durch den erfindungswesentlichen Teil des beschriebenen Kraftstoffeinspritzventils für Brennkraftmaschinen.

### Beschreibung des Ausführungsbeispiels

Das in der Figur 1 dargestellte Ausführungsbeispiel der erfindungsgemäßen Kombination einer Kraftstoffeinsprizventils und einer Hochdruckpumpe zeigt das Kraftstoffeinspritzventil 1 in einer Baueinheit mit der Kraftstoffhochdruckpumpe 3, an der ein elektrisches Steuerventil 5 angeordnet ist und die als Baueinheit in ein Gehäuse 7 der zu versorgenden Brennkraftmaschine eingesetzt ist.

Das Kraftstoffeinspritzventil 1 weist dabei einen Ventilkörper 9 auf, der mit seinem einen Ende in einen nicht näher dargestellten Brennraum der zu versorgenden Brennkraftmaschine ragt und der mit seinem anderen Ende unter Zwischenschaltung einer Zwischenscheibe 11 axial gegen einen Ventilhaltekörper 13 verspannt ist. Dabei erfolgt dieses axiale Verspannen mittels einer Spannmutter 15, die einen Absatz am Ventilkörper 9 umgreift und die in ein Gewinde eines Gehäuses 17 der Kraftstoffhochdruckpumpe 3 eingeschraubt ist. Der Ventilkörper 9 des Kraftstoffeinspritzventils 1 weist weiterhin eine Führungsbohrung 19 auf, in der ein kolbenförmiges Ventilglied 21 axial verschiebbar geführt ist. Das Ventilglied 21 weist dabei in bekannter Weise an seinem brennraumseitigen Ende eine Ventildichtfläche 23 auf, mit der es zur Steuerung eines Einspritzöffnungsquerschnittes mit einer Ventilsitzfläche 25 am geschlossenen Ende der Führungsbohrung 19 zusammenwirkt. Dabei führen stromabwärts des Dichtquerschnittes zwischen Dichtfläche 23 und Ventilsitzfläche 25 Einspritzöffnungen 27 von der Ventilsitzfläche 25 ab, die in den Brennraum der Brennkraftmaschine münden. Das Ventilglied 21 weist weiterhin eine in Öffnungshubrichtung weisende Druckschulter 29 an seinem Schaft auf, mit der es in einen Druckraum 31 ragt, der durch eine Querschnittserweiterung der Führungsbohrung 19 gebildet ist. Dabei erstreckt sich dieser Druckraum bis an die Ventilsitzfläche 25 und ist durch einen Kraftstoffhochdruckkanal 33 mit unter hohem Druck stehenden Kraftstoff befüllbar. Das Ventilglied 21 weist weiterhin an seinem brennraumfernen Ende einen Druckzapfen 35 auf, der die Zwischenscheibe 11 durchragt und in einen im Querschnitt erweiterten Federraum 37 im Ventilhaltekörper 13 mündet. Dabei ist am federraumseitigen Ende des Druckzapfens 35 ein unterer Federteller 39 vorgesehen, an dem andererseits eine im Federraum 37 eingespannte Ventilfeder 41 anliegt, die dabei das Ventilglied 21 in Schließrichtung zur Ventilsitzfläche 25 hin beaufschlagt. Diese Ventilfeder 41 stützt sich andererseits an einem oberen Federteller 43 ab, der an seiner federabgewandten Seite an einem Ausweichkolben 45 anliegt.

Das Ventilglied 21 taucht mit seinem Druckzapfen 35 in einen kraftstoffgefüllten Dämpfungsraum 47, der von einem durch die Stirnfläche der Zwischenscheibe 11 gebildeten ortsfesten Absatz 49 begrenzt ist, der dabei einen Hubanschlag für eine Ringschulter 51 am Ventilglied 21 bildet. Dabei ist zwischen der Wand des Dämpfungsraumes 47 und dem Druckzapfen 35 ein Drosselquerschnitt gebildet, der als Flächenanschliff 53 ausgebildet ist und über den der Dämpfungsraum 47 mit dem Federraum 37 verbunden ist. Dabei weist der Flächenanschliff 53 am Druckzapfen 35 einen axialen Abstand zur Ringschulter 51 am Ventilglied 21 auf, in dessen Bereich der Druckzapfen 35 dem Durchmesser der Aufnahmeöffnung in der Zwischenscheibe 11 entspricht, so daß eine Steuerkante 55 gebildet ist, deren Überfahren über den Absatz 49 das Zusteuern des hydraulischen Dämpfungsraumes 47 steuert.

Das Gehäuse 17 der Kraftstoffhochdruckpumpe 3 ist über ein Zwischenstück 57 mittels der Spannmutter 15 axial gegen den Ventilhaltekörper 13 verspannt. Dabei weist die Kraftstoffhochdruckpumpe 3 einen in einer Zylinderbohrung 59 axial verschiebbaren Pumpenkolben 61 auf, der mit seiner eingetauchten Stirnfläche einen Pumpenarbeitsraum 63 in der Zylinderbohrung 59 begrenzt. Der Pumpenkolben 61 wird zur Kraftstoffhochdruckförderung von einem nicht näher dargestellten motorangetriebenen Nockenantrieb über eine Stößelstange 65 axial hin- und hergehend angetrieben. Die Zuführung von Kraftstoff niederen Druckes erfolgt über eine Zulaufleitung 67 im Motorgehäuse 7 in einen das Kraftstoffeinspritzventil 1 umgebenden Ringraum 69, der über Filteröffnungen 71 in der Spannmutter 15 mit einem Ansaugraum 73 verbunden ist, der zwischen der Spannmutter 15 und dem Ventilhaltekörper 13 gebildet ist. Von diesem Ansaugraum 73 führt eine erste Steuerleitung 75 zum elektrischen Steuerventil 5, das in bekannter Weise als Magnetventil ausgebildet ist und in nicht näher dargestellter Weise den Kraftstoffübertritt in eine zweite Steuerleitung 77 in Abhängigkeit von den Betriebsparametern der zu versorgenden Brennkraftmaschine mittels eines elektrischen Steuergerätes steuert. Diese zweite Steuerleitung 77 durchdringt dabei ebenfalls das Gehäuse 17 der Kraftstoffhochdruckpumpe 3 und mündet in den Pumpenarbeitsraum 63. Vom Pumpenarbeitsraum 63 führt weiterhin eine Bohrung 79 ab, die in eine Durchgangsöffnung im Zwischenstück 57 mündet, die dabei einen hydraulischen Arbeitsraum 81 bildet. Zudem ist die Bohrung 79 über Verbindungskanäle 83 an den Kraftstoffhochdruckkanal 33 angeschlossen, der den Ventilkörper 9 und den Ventilhaltekörper 13 durchdringt, und so die hydraulische Verbindung zwischen dem Pumpenarbeitsraum 63 und dem Druckraum 31 beziehungsweise weiter zu dem Ventilsitz 25 herstellt.

Der hydraulische Arbeitsraum 81 weist zwei unterschiedliche Durchmesser auf, wobei ein erster kleinerer Durchmesserbereich 85 ständig über die Bohrung 79 mit dem Pumpenarbeitsraum 63 der Kraftstoffhochdruckpumpe 3 verbunden ist. Ein zweiter, im Durchmesser größerer Bereich 87 des hydraulischen Arbeitsraumes 81 ist dabei erst nach Aufsteuern eines Durchströmquerschnittes durch die Hubbewegung des Ausweichkolbens 45 mit dem Pumpenarbeitsraum 63 verbindbar. Der Ausweichkolben 45 weist dazu zwei unterschiedliche hydraulische Krafteinleitungsflächen auf, von denen eine erste kleinere Krafteinleitungsfläche 89 den ersten, im Durchmesser kleineren hydraulischen Arbeitsraumteil 85 begrenzt. Eine zweite größere Krafteinleitungsfläche 91 ist an einem Ringbund 93 am Ausweichkolben 45 gebildet und begrenzt den größeren Durchmesserbereich 87 des hydraulischen Arbeitsraumes 81. Mit seiner unteren, der Krafteinleitungsfläche 91 abgewandten Ringstirnfläche bildet der Ringbund 93 eine Anschlagfläche 95, die zur Begrenzung der Hubbewegung des Ausweichkolbens 45 mit einer ortsfesten Hubanschlagfläche 97 zusammenwirkt. Die Hubanschlagfläche 97 ist dabei an der brennraumabgewandten Stirnfläche des Ventilhaltekörpers 13 gebildet. Mit seinem unteren, dem Pumpenarbeitsraum 63 abgewandten Ende ragt der Ausweichkolben 45 in den Federraum 37 und ist dort mit dem oberen Federteller 43 verbunden.

Zur Beeinflussung der Öffnungshubcharakteristik und somit der Charakteristik des Einspritzstrahles am Kraftstoffeinspritzventil 1 ist ein Verbindungskanal zwischen dem Federraum 37 und dem einen Kraftstoffniederdruckraum bildenden Ansaugraum 73 als Drosselbohrung 99 ausgebildet, über deren Durchmesser sich die zusätzliche hydraulische Schließkraft am Kraftstoffeinspritzventil 1 einstellen läßt.

Das erfindungsgemäße Kraftstoffeinspritzventil für Brennkraftmaschinen arbeitet in folgender Weise. Während des Saughubes der Kraftstoffhochdruckpumpe 3, wird bei nach oben bewegtem Pumpenkolben 61 Kraftstoff aus dem Ansaugraum 73 über die erste Steuerleitung 75, das geöffnete elektrische Steuerventil 5 und die zweite Steuerleitung 77 in den Pumpenarbeitsraum 63 angesaugt. Das Ventilglied 21 des Kraftstoffeinspritzventils 1 wird dabei durch die Ventilfeder 41 in Schließlage am Ventilsitz 25 gehalten. Mit Beginn des nach unten gerichteten Förderhubes des Pumpenkolbens 61 der Kraftstoffhochdruckpumpe 3 wird zunächst über den gleichen Weg ein Teil des Kraftstoffes aus dem Pumpenarbeitsraum 63 in den Ansaugraum 73 zurück gefördert. In Abhängigkeit von Betriebsparametern der zu versorgenden Brennkraftmaschine steuert das elektrische Steuerventil den Zeitpunkt des Beginnes und auch des Endes der Hochdruckförderung von der Kraftstoffhochdruckpumpe 3 zum Kraftstoffeinspritzventil 1. Dabei wird die Kraftstoffhochdruckförderung und in Folge die Kraftstoffeinspritzung am Kraftstoffeinspritzventil 1 durch das Verschließen des Durchströmquerschnittes zwischen den Steuerleitungen 75 und 77 am elektrischen Steuerventil 5 eingeleitet. In dessen Folge wird bei abwärts gerichtetem Förderhub des Pumpenkolbens 61 ein Kraftstoffhochdruck im Pumpenarbeitsraum 63 aufgebaut, der sich über die Bohrung 79, dem Kanal 83 und den Kraftstoffhochdruckkanal 33 bis in den Druckraum 31 am Kraftstoffeinspritzventil 1 fortsetzt. Dabei erfolgt dort nach Überschreiten des notwendigen Einspritzöffnungsdruckes in bekannter Weise das Öffnen des Kraftstoffeinspritzventils durch das Abheben des Ventilgliedes 21 vom Ventilsitz 25, so daß der unter hohem Druck stehende Kraftstoff aus dem Druckraum 31 über die Einspritzöffnungen 27 zur Einspritzung in den Brennraum der Brennkraftmaschine gelangt.

Dabei ist die Kraftstoffeinspritzung am erfindungsgemäßen Kraftstoffeinspritzventil in eine Vor- und eine Haupteinspritzmenge unterteilt, wobei das Ventilglied 21 während der Voreinspritzphase zunächst nur einen begrenzten Öffnungshubweg durchläuft, der durch das Überfahren der Steuerkante 55 am Ventilglied 21 über die Absatzfläche 49 der Zwischenscheibe 11 begrenzt wird, in dessen Folge der Dämpfungsraum 47 am Kraftstoffeinspritzventil 1 zugesteuert wird, so daß sich die Schließkraft auf das Ventilglied 21 erhöht. Gleichzeitig beginnt der Ausweichkolben 45 bei dem nun anstehenden Einspritzhochdruck von seinem Sitz abzuheben und wird durch den an der ersten und nach Abheben des Ausweichkolbens 45 vom Sitz an der zweiten Krafteinleitungsfläche 89 und 91 nun angreifenden Kraftstoffhochdruck in Richtung Federraum 37 verschoben. Dabei bewirkt dieses Verschieben des Ausweichkolbens 45 in Richtung Federraum 37 eine Erhöhung der Federvorspannkraft der Ventilfeder 41 und zudem aufgrund des gedrosselten Kraftstoffablaufes aus dem Federraum 37 eine Erhöhung des hydraulischen Druckes im Federraum 37 durch dessen Volumenverkleinerung, so daß die nunmehr auf das Ventilglied 21 wirkenden Gesamtschließkräfte die anliegende Öffnungskraft übersteigen und so das Ventilglied 21 an seinen Ventilsitz 25 zurückverschieben, so daß die Voreinspritzphase beendet ist. Nunmehr steigt im weiteren Verlauf des Kraftstoffhochdruckförderhubes des Pumpenkolbens 61 der Kraftstoffhochdruck im Pumpenarbeitsraum 63 und an den angeschlossenen Räumen des Kraftstoffeinspritzventils 1 weiter an, bis der für die Haupteinspritzung notwendige Einspritzöffnungsdruck erreicht wird. Dieser für die Haupteinspritzung notwendige Einspritzöffnungsdruck bestimmt sich dabei aus der nunmehr erhöhten Federkraft der Ventilfeder 41 sowie dem Gesamthub des Ausweichkolbens 45 und dem Drosseldurchmesser der Drosselbohrung 99, die die zusätzliche hydraulische Schließkraft im Federraum 37 bestimmen. Nach Überschreiten des für die Haupteinspritzung notwendigen Einspritzöffnungsdruckes erfolgt nunmehr wiederum ein Abheben des Ventilgliedes 21 vom Ventilsitz 25, so daß nun die Haupteinspritzmenge in bekannter Weise über die Einspritzöffnungen 27 zur Einspritzung gelangt. Dabei ist es durch den genannten zusätzlichen hydraulischen Schließdruck am Ventilglied 21 möglich, den notwendigen Einspritzöffnungsdruck der Haupteinspritzung etwa zu verdoppeln, so daß die Haupteinspritzmenge insbesondere bei kleinen und mittleren Drehzahlen mit einem höheren Einspritzdruck und somit in einem kürzeren Zeitintervall eingespritzt werden kann. Dabei beginnt diese Haupteinspritzphase in vorteilhafter Weise kurz vor dem Erreichen des Hubanschlages 97 durch den Ausweichkolben 45. Die Haupteinspritzung wird in bekannter Weise durch das Aufsteuern des elektrischen Steuerventils 5 beendet, bei dem die hydraulische Verbindung zwischen den Steuerleitungen 77 und 75 wieder geöffnet wird, so daß der Kraftstoffhochdruck im Pumpenarbeitsraum 63 und in den Hochdruckleitungen innerhalb des Kraftstoffeinspritzventils 1 zusammenbricht. Dabei unterstützt der zusätzliche hydraulische Schließdruck im Federraum 37, der sich infolge der Drossel 99 nur relativ langsam abbauen kann ein rasches und sicheres Schließen des Kraftstoffeinspritzventils, das heißt ein rasches und schnelles Rückverschieben des Ventilgliedes 21 in Anlage an die Ventilsitzfläche 25.

Die Größe der zusätzlichen hydraulischen Schließkraft im Federraum 37 und deren Druckabbau läßt sich dabei in Abhängigkeit vom Gesamthub des Ausweichkolbens 45 und dem Schaftdurchmesser des Ventilgliedes 21 durch die Dimensionierung der Drosselbohrung 99 einstellen, wobei der Durchmesser dieser Drosselbohrung 99 bei einem Hubweg des Ausweichkolbens 45 von etwa 0,5 bis imm vorzugsweise zwischen 0,4 bis 1,2mm liegt.

Somit läßt sich mit dem erfindungsgemäßen Kraftstoffeinspritzventil der Einspritzöffnungsdruck am Kraftstoffeinspritzventil während der Haupteinspritzphase gegenüber herkömmlichen Kraftstoffeinspritzventilen erheblich erhöhen, ohne dazu wesentliche Änderungen an der Auslegung des Kraftstoffeinspritzventils und insbesondere der Ventilfeder 41 vornehmen zu müssen.

## Patentansprüche

1. Kombination aus einem Kraftstoffeinspritzventil und einer Hochdruckpumpe für Brennkraftmaschinen, wobei das Kraftstoffeinspritzventil (1) ein axial verschiebbares Ventilglied (21) aufweist, das mit seinem brennraumseitigen Ende einen Durchströmquerschnitt zu wenigstens einer Einspritzöffnung (27) auf- beziehungsweise zusteuert und das mit seinem brennraumfernen Ende zumindest mittelbar in einen kraftstoffgefüllten Federraum (37) ragt, in dem eine das Ventilglied (21) in Schließrichtung beaufschlagende Ventilfeder (41) eingespannt ist, die sich mit ihrem ventilgliedabgewandten Ende an einem Ausweichkolben (45) abstützt, der während der Zufuhr von unter hohem Druck stehendem Kraftstoff an das Kraftstoffeinspritzventil (1) um einen bestimmten Hubweg in den Federraum (37) hineinverschiebbar ist und der dabei die Vorspannkraft der Ventilfeder (41) erhöht, sowie mit einem als Drossel (99) ausgebildeten Verbindungskanal zwischen dem Federraum (37) und einem Kraftstoffniederdruckraum (73), wobei der Kraftstoffniederdruckraum (73) einen Ventilhaltekörper (13) des Kraftstoffeinspritzventils (1) umgibt, wobei die Kraftstoff hohen Drucks fördernde Hochdruckpumpe (3) mit dem Kraftstoffeinspritzventil (1) eine Baueinheit bildet, die in ein Gehäuse (7) der zu versorgenden Brennkraftmaschine einsetzbar ist und wobei zur Steuerung der Hochdruckförderung der Hochdruckpumpe (3) ein elektrisches Steuerventil (5) an der Hochdruckpumpe (3) angeordnet ist, **dadurch gekennzeichnet, dass** der Ausweichkolben (45) in einem hydraulischen Arbeitsraum (81) geführt ist, der zwei unterschiedliche Durchmesser aufweist, wobei ein erster kleinerer Durchmesserbereich (85) ständig mit dem Pumpenarbeitsraum (63) der Hochdruckpumpe (3) verbunden ist und ein zweiter größerer Durchmesserbereich (87) erst nach Aufsteuern eines Durchströmquerschnitts durch eine Hubbewegung des Ausweichkolbens (45) mit dem Pumpenarbeitsraum (63) verbindbar ist und dass der Ausweichkolben (45) zwei unterschiedliche hydraulische Krafteinleitungsflächen aufweist, von denen eine erste kleinere Krafteinleitungsfläche (89) den ersten kleineren Durchmesserbereich des hydraulischen Arbeitsraums (81) bgrenzt und eine zweite größere Krafteinleitungsfläche (91) im zweiten größeren Durchmesserbereich (87) des hydraulischen Arbeitsraums (81) angeordnet ist.

2. Kombination nach Anspruch 1, **dadurch gekennzeichnet, daß** die Drossel (99) als Drosselbohrung ausgebildet ist, deren Durchmesser vorzugsweise in einem Bereich zwischen 0,4 bis 1,2mm liegt.

3. Kombination nach Anspruch 2, **dadurch gekennzeichnet, daß** die Drosselbohrung (99), vom Federraum (37) ausgehend in einen, den Ventilhaltekörper (13) des Kraftstoffeinspritzventils umgebenden, den Kraftstoffniederdruckraum bildenden Ansaugraum (73) mündet.

4. Kombination nach Anspruch 1, **dadurch gekennzeichnet, daß** das Ventilglied (21) an seinem brennraumfernen Ende einen Druckzapfen (35) aufweist, der in einen kraftstoffgefüllten Dämpfungsraum (47) eintaucht, der von einem einen Hubanschlag für eine Ringschulter (51) am Ventilglied (21) bildenden ortsfesten Absatz (49) begrenzt ist, wobei zwischen der Wand des Dämpfungsraumes (47) und dem Druckzapfen (35) ein Drosselquerschnitt gebildet ist, der in den Federraum (37) mündet und der während der Hubbewegung des Ventilgliedes (21) zusteuerbar ist.

5. Kombination nach Anspruch 1, **dadurch gekennzeichnet, daß** der Ausweichkolben (45) einen, den hydraulischen Arbeitsraum (81) begrenzenden Ringbund (93) aufweist, deren dem Pumpenarbeitsraum (63) zugewandte Ringstirnfläche die zweite größere Krafteinleitungsfläche (91) bildet und deren dem Pumpenarbeitsraum (63) abgewandte Ringstirnfläche eine Anschlagfläche (95) bildet, die zur Begrenzung der Hubbewegung des Ausweichkolbens (45) mit einer ortsfesten Hubanschlagfläche (97) zusammenwirkt.

6. Kombination nach Anspruch 1, **dadurch gekennzeichnet, daß** der Ausweichkolben an seinem dem Pumpenarbeitsraum (63) abgewandten Ende einen in den Federraum (37) ragenden oberen Federteller (43) aufweist, der ein verstellbares Widerlager für die Ventilfeder (41) bildet.

## Claims

1. Combination of a fuel injection valve and a high-pressure pump for internal combustion engines, the fuel injection valve (1) having an axially displaceable valve element (21) which, with its combustion-chamber end, opens or closes a through-flow cross section to at least one injection opening (27) and projects, with its end remote from the combustion chamber, at least indirectly into a spring space (37) which is filled with fuel and in which a valve spring (41) which acts on the valve element (21) in the closing direction is fixed, said valve spring (41) being supported with its end facing away from the valve element on a deflection piston (45) which, while fuel is being supplied under high pressure to the fuel injection valve (1), can be pushed into the spring space (37) by a specific stroke distance and which in the process increases the prestressing force of the valve spring (41), and having a connecting duct which is formed as a throttle (99) between the spring space (37) and a fuel low-pressure space (73), wherein the fuel low-pressure space (73) surrounds a valve-securing body (13) of the fuel injection valve (1), wherein the high-pressure pump (3) which feeds the fuel at high pressure forms, with the fuel injection valve (1), a unit which can be installed in a housing (7) of the internal combustion engine which is to be supplied, and wherein an electric control valve (5) is arranged on the high-pressure pump (3) in order to control the high-pressure feeding of the high-pressure pump, **characterized in that** the deflection piston (45) is guided in a hydraulic working space (81) which has two different diameters, wherein a first smaller diameter region (85) is continuously connected to the pump working space (63) of the high-pressure pump (3), and a second larger diameter region (87) cannot be connected to the pump working space (63) until after the through-flow cross section has been opened by a stroke movement of the deflection piston (45), and **in that** the deflection piston (45) has two different hydraulic force application faces, a first smaller force application face (89) of which bounds the first smaller diameter region of the hydraulic working space (81) and a second larger force application face (91) of which is arranged in the second larger diameter region (87) of the hydraulic working space (81).

2. Combination according to Claim 1, **characterized in that** the throttle (99) is embodied as a throttle bore whose diameter is preferably in a range between 0.4 to 1.2 mm.

3. Combination according to Claim 2, **characterized in that** the throttle bore (99) starts from the spring space (37) and opens into an intake space (73) which surrounds the valve-securing body (13) of the fuel injection valve and forms the fuel low-pressure space.

4. Combination according to Claim 1, **characterized in that** the valve element (21) has, on its end remote from the combustion chamber, a pressure pin (35) which dips into a damping space (47) which is filled with fuel and which is bounded by a fixed shoulder (49) which forms a stroke stop for an annular shoulder (51) on the valve element (21), wherein a throttle cross section is formed between the wall of the damping space (47) and the pressure pin (35), which throttle cross section opens into the spring space (37) and can be closed during the stroke movement of the valve element (21).

5. Combination according to Claim 1, **characterized in that** the deflection piston (45) has an annular collar (93) which bounds the hydraulic working space (81) and whose annular end face which faces the pump working space (63) forms the second larger force application face (91) and whose annular end face which faces away from the pump working space (63) forms a stop face (95) which interacts with a fixed stroke stop face (97) in order to bound the stroke movement of the deflection piston (45).

6. Combination according to Claim 1, **characterized in that** the deflection piston has, at its end facing away from the pump working space (63), an upper disc spring (43) which projects into the spring space (37) and which forms an adjustable abutment for the valve spring (41).

## Revendications

1. Combinaison formée d'un injecteur de carburant et d'une pompe à haute pression pour des moteurs à combustion interne, dans laquelle
- l'injecteur de carburant (1) a une aiguille d'injecteur (21) coulissante axialement dont l'extrémité située du côté de la chambre de combustion commande la section de passage vers au moins un orifice d'éjection (27) pour l'ouvrir ou le fermer et dont l'extrémité éloignée de la chambre de combustion pénètre au moins indirectement dans une chambre à ressorts (37) remplie de carburant et dans laquelle est serré un ressort d'injection (41) agissant sur l'aiguille d'injecteur (21) dans le sens de la fermeture, ce ressort s'appuyant contre un piston d'échappement (45) par son extrémité opposée à celle s'appuyant sur l'aiguille,
- pendant l'alimentation en carburant à haute pression, au niveau de l'injecteur (1), ce piston coulisse d'une certaine course dans la chambre à ressort (37) et augmente la force de précontrainte du ressort d'injecteur (41), et un canal de liaison en forme d'organe d'étranglement (99) relie la chambre à ressorts (37) à une chambre basse pression de carburant (73), la chambre basse pression de carburant (73) entourant un organe de retenue d'injecteur (13) qui entoure l'injecteur de carburant (1),
- la pompe haute pression (3) qui fournit le carburant à haute pression forme avec l'injecteur de carburant (1) une unité constructive logée dans un boîtier (7) du moteur thermique à alimenter, et
- une soupape de commande électrique (5) équipe la pompe haute pression (3) pour commander le débit à haute pression de la pompe haute pression (3),
**caractérisée en ce que**
le piston d'échappement (45) est guidé dans une chambre hydraulique active (81) ayant deux diamètres différents, une première zone de petit diamètre (85) communique en permanence avec la chambre active (63) de la pompe haute pression (3) alors qu'une seconde zone de diamètre plus grand (87) ne communique avec la chambre active (63) de la pompe qu'après la commande d'ouverture d'une section de passage par un mouvement de déplacement du piston d'échappement (45), et
le piston d'échappement (45) présente deux surfaces hydrauliques différentes, dont une première surface d'application de force (89), petite, délimite la première zone de petit diamètre de la chambre active hydraulique (81), et dont une seconde surface d'application de force (91) plus grande se situe dans la seconde zone de grand diamètre (87) de la chambre active hydraulique (81).

2. Combinaison selon la revendication 1,
**caractérisée en ce que**
l'organe d'étranglement (99) est en forme de perçage d'étranglement dont le diamètre est compris de préférence dans une plage entre 0,4 et 1,2 mm.

3. Combinaison selon la revendication 2,
**caractérisée en ce que**
le perçage d'étranglement (99) débouche à partir de la chambre à ressorts (37) dans une chambre d'aspiration (73) formant la chambre basse pression et entourant le support d'injecteur (13) de l'injecteur de carburant.

4. Combinaison selon la revendication 1,
**caractérisée en ce que**
l'aiguille (21) comporte, à son extrémité éloignée de la chambre de combustion, un bouton d'appui (35) qui pénètre dans la chambre d'amortissement (47) remplie de carburant, et qui est délimité par un décrochement (49) fixe, formant une butée de déplacement pour un épaulement annulaire (51) de l'aiguille d'injecteur (21), et
entre la paroi de la chambre d'amortissement (47) et le bouton de pression (35) il se forme une section d'étranglement dans laquelle débouche la chambre à ressorts (37) et qui peut être commandée pendant le mouvement de soulèvement de l'aiguille d'injecteur (21).

5. Combinaison selon la revendication 1,
**caractérisée en ce que**
le piston d'échappement (45) comporte une collerette annulaire (93) délimitant la chambre active hydraulique (81), la surface frontale annulaire de cette collerette, tournée vers la chambre active (63) de la pompe, constituant la seconde plus grande surface d'application de force (91) et la surface frontale annulaire opposée à la chambre active de pompe (63) forme une surface d'appui coopérant avec une surface de butée de course, fixe, pour limiter le mouvement du piston d'échappement (45).

6. Combinaison selon la revendication 1,
**caractérisée en ce que**
le piston d'échappement comporte, à son extrémité opposée à celle de la chambre active (63), un plateau à ressort (43), supérieur, arrivant jusque dans la chambre à ressorts (37), ce plateau à ressort fixe formant un appui réglable pour le ressort d'injecteur (41).
